# FASCICULE DE BREVET EUROPEEN

(11) **EP 1 733 075 B1**
(45) Date de publication et mention de la délivrance du brevet: **13.03.2019**
(21) Numéro de dépôt: 05744310.3
(22) Date de dépôt: 30.03.2005
(51) Int. Cl.: C25C 3/16, C25C 3/08

(54) **ELEMENT CATHODIQUE POUR L'EQUIPEMENT D'UNE CELLULE D'ELECTROLYSE DESTINEE A LA PRODUCTION D'ALUMINIUM**
KATHODENELEMENT FÜR ELEKTROLYSEZELLEN ZUR HERSTELLUNG VON ALUMINIUM
CATHODE ELEMENT FOR AN ELECTROLYSIS CELL FOR THE PRODUCTION OF ALUMINIUM

(30) Priorité: 02.04.2004 FR 0403497
(43) Date de publication de la demande: 20.12.2006
(73) Titulaire: ALUMINIUM PECHINEY, 38340 Voreppe (FR)
(72) Inventeur: BONNAFOUS, Delphine, F-73220 Aiton (FR); BASQUIN, Jean-Luc, F-73300 St. Jean de Maurienne (FR); VANVOREN, Claude, 38140 La Murette (FR)
(74) Mandataire: Malcoiffe, Julien
(86) Numéro de dépôt international: PCT/FR2005/000757
(87) Numéro de publication internationale: WO 2005/098093

(56) Documents cités:
- WO-A-2004/031452
- DE-A1- 2 631 673
- DE-C- 812 211
- US-A- 5 976 333
- US-A1- 2004 050 714
- US-B1- 6 294 067

## Description

La présente invention concerne la production d'aluminium par électrolyse ignée. Elle concerne plus particulièrement les éléments cathodiques utilisés dans les cellules d'électrolyse destinées à la production d'aluminium.

Le coût de l'énergie est un poste important dans les coûts de fonctionnement des usines d'électrolyse. Par conséquent, la réduction de la consommation spécifique des cellules d'électrolyse devient un enjeu majeur pour ces usines. La consommation spécifique d'une cellule correspond à l'énergie consommée par la cellule pour produire une tonne d'aluminium. Elle s'exprime en kWh/t et, à rendement Faraday constant, elle est directement proportionnelle à la tension électrique aux bornes de la cellule d'électrolyse.

La tension électrique d'une cellule d'électrolyse peut se sous-diviser en plusieurs chutes de tension: la chute de tension anodique, la chute de tension dans le bain, la tension électrochimique, la chute de tension cathodique et les pertes en lignes. La présente invention se rapporte à la réduction de la chute de tension cathodique en vue de réduire la consommation spécifique des cellules d'électrolyse.

La chute de tension cathodique dépend de la résistance électrique de l'élément cathodique, qui comporte un bloc cathodique en matériau carboné et une ou plusieurs barres de raccordement en métal.

Les matériaux constituant les blocs cathodiques ont évolué dans le temps pour devenir de moins en moins résistifs au passage du courant. Ceci a permis d'augmenter les intensités traversant les cellules, tout en conservant une chute de tension cathodique constante.

Dans les années 1970, les blocs cathodiques étaient en anthracite (carbone amorphe). Ce matériau offrait une résistance électrique assez forte. Devant les besoins des usines d'augmenter leur intensité afin d'augmenter leur production, ces blocs ont été progressivement remplacés, à partir des années 1980, par des blocs dits "semi-graphitiques" (contenant des quantités de graphite allant de 30 % à 50 %) puis par des blocs dits "graphitiques" contenant 100 % de grains de graphite mais dont le liant joignant ces grains reste amorphe. Les grains de graphite de ces blocs étant peu résistifs, les blocs offrent une plus faible résistance au passage du courant et en conséquence, à intensité constante, la chute de tension cathodique baisse.

Enfin, les dernières générations de blocs sont des blocs dits "graphitisés". Ces blocs subissent un traitement thermique de graphitisation à haute température permettant d'augmenter la conductivité électrique du bloc par graphitisation du carbone.

Parallèlement à ces avancées visant à réduire la résistance électrique des matériaux, les usines d'électrolyse pour la production d'aluminium ont augmenté leur intensité afin d'augmenter leur production (à rendement Faraday constant, le nombre de tonnes de métal produit par une cellule est proportionnel à l'intensité du courant qui la traverse). En conséquence, comme la chute de tension cathodique Uc est égale au produit de la résistance cathodique Rc et de l'intensité I du courant circulant dans la cathode (Uc = Rc × I), les chutes de tension cathodique restent de nos jours élevées, soit typiquement autour de 300 mV.

En outre, l'évolution des propriétés des blocs cathodiques a conduit à l'apparition de nouveaux problèmes comme, par exemple, l'érosion des cathodes. On constate par exemple que plus les blocs cathodiques contiennent de graphite, plus ils sont sensibles à des problèmes d'érosion en tête de bloc. En effet, la densité de courant ne se répartit pas de façon homogène sur toute la largeur de la cuve et il existe, à la surface de la cathode, un pic de densité de courant situé à chaque extrémité du bloc. Ce pic de densité de courant engendre une érosion localisée de la cathode, érosion d'autant plus marquée que le bloc est riche en graphite. Ces zones de très forte érosion peuvent limiter la durée de vie de la cuve, ce qui est économiquement très pénalisant pour une usine d'électrolyse.

Il est connu de réduire la chute de tension cathodique Uc par l'utilisation de barres de raccordement composites comprenant une partie en acier et une partie en un métal de conductivité électrique supérieure à celle de l'acier, généralement du cuivre. On peut citer, par exemple, la demande de brevet français FR 1 161 632 (Pechiney), les brevets américains US 2 846 388 (Pechiney) et US 3 551 319 (Kaiser) et la demande internationale WO 02/42525 (Servico).

Il est par ailleurs connu des demandes US 5,976,333 (Pate) et US2004/0050714 (Servico A.S.) et des demandes internationales WO 01/63014 (Comalco) et WO 01/27353 (Alcoa) que l'utilisation d'inserts en cuivre permet de mieux répartir le courant le long du bloc cathodique. Ces documents enseignent d'enfermer un insert en cuivre dans la barre de raccordement en acier et de confiner l'insert à l'intérieur de la cellule afin de réduire la conduction thermique vers l'extérieur de la cellule. Le brevet US 6, 294, 067 (Alcoa) propose d'ajouter une barre de raccordement secondaire dans une rainure distincte située en tête du bloc cathodique.

Toutefois, d'un point de vue économique, ces solutions sont a priori onéreuses car le cuivre est plus cher que l'acier et les quantités de cuivre mises en oeuvre peuvent être importantes. En effet, dans les technologies les plus courantes, le nombre de barres par cuve d'électrolyse est généralement compris entre 50 et 100. Le surcoût global dû à la présence de composants en cuivre peut donc augmenter très rapidement.

En outre, les configurations connues de l'art antérieur ne donnent pas entière satisfaction. En effet, ces configurations conduisent à des diminutions de la chute de tension cathodique globale (c'est-à-dire incluant la chute de tension dans la barre) de l'ordre de 50 mV, qui est une valeur trop faible pour que les surcoûts d'investissement soient rentables, et à des pics de densité de courant en tête de bloc qui restent relativement importants, à savoir plus de 12 kA/m² environ.

La demanderesse a donc recherché des solutions satisfaisantes aux inconvénients de l'art antérieur, et notamment au problème de la consommation spécifique.

### Description de l'invention

L'invention a pour objet un élément cathodique, pour l'équipement d'une cuve de cellule d'électrolyse destinée à la production d'aluminium, comportant :
- un bloc cathodique en matériau carboné ayant au moins une rainure longitudinale sur une de ses faces latérales ;
- au moins une barre de racco rdement en acier, dont au moins une partie dite "tronçon extérieur" est destinée à se situer à l'extérieur de la cuve, qui est logée dans ladite rainure de façon à ce qu'une partie de la barre dite "partie hors bloc" émerge d'au moins une extrémité du bloc dite "tête de bloc", et qui est scellée dans la rainure par interposition d'un matériau de scellement conducteur, tel que de la fonte ou de la pâte conductrice, entre la barre et le bloc.

L'élément cathodique selon l'invention est caractérisé en ce que, pour chaque tronçon extérieur :
- la barre de raccordement comprend au moins un insert métallique, de longueur Lc, dont la conductivité électrique est supérieure à celle dudit acier, qui est disposé longitudinalement à l'intérieur de la barre et qui se situe, au moins en partie, dans ledit tronçon ;
- la barre de raccordement n'est pas scellée au bloc cathodique dans au moins une zone dite de "non-scell ement" de surface déterminée S située à l'extrémité de la rainure en tête de bloc.

De préférence, l'insert affleure - avec une tolérance déterminée - la surface de l'extrémité dudit tronçon extérieur.

Avantageusement, le ou chaque insert est réalisé en cuivre ou en alliage à base de cuivre.

La présence d'un insert selon l'invention permet d'obtenir simultanément une très forte réduction de la chute de tension cathodique globale (par exemple 0,2 V pour une barre avec un insert en cuivre contre 0,3 V pour une barre totalement en acier) et une très forte réduction de la densité de courant en tête de bloc (au moins de l'ordre de 20 %).

Dans ses recherches, la demanderesse a noté qu'une partie importante de la chute de tension cathodique (environ un tiers) se situe dans la partie dite "hors bloc" de la barre qui sort du bloc. En effet, plus on se rapproche de la partie hors bloc de la barre, plus la densité de courant dans celle-ci augmente pour atteindre sa valeur maximale dans la partie hors bloc. Par conséquent, sur toute la partie hors bloc de la barre, une faible section assure la transmission d'une importante quantité de courant, ce qui engendre une forte chute de tension.

La demanderesse a eu l'idée de combiner une zone de non-scellement à proximité de la tête du bloc cathodique et au moins un insert dans chaque tronçon extérieur de la barre de raccordement qui s'étend, de préférence, sur sensiblement toute la longueur du tronçon. Elle a constaté que, de manière inattendue, l'effet combiné de ces caractéristiques permet de réduire de manière très significative le pic de densité du courant existant en tête de bloc, c'est-à-dire près des extrémités du bloc, tout en réduisant de manière très significative la chute de tension cathodique. En particulier, elle a noté que la zone de non-scellement permet de diminuer sensiblement l'impact du pied de talus sur le pic de densité de courant.

L'invention est particulièrement intéressante lorsque ledit matériau carboné contient du graphite.

Un procédé de fabrication d'une barre de raccordement, qui est susceptible d'être utilisée dans un élément cathodique selon l'invention, comprend avantageusement la formation d'une cavité longitudinale - typiquement un trou borgne - dans une barre en acier à partir d'une extrémité de celle-ci, la fabrication d'un insert en matériau plus conducteur que l'acier constituant la barre, de longueur et de section correspondant à celles de la cavité, puis l'introduction de l'insert dans la cavité.

Un contact intime entre l'insert et la barre est généralement obtenu lors de la montée en température de la cuve, grâce à la dilatation thermique différentielle entre l'insert et la barre (car l'acier se dilate relativement peu par rapport à d'autres métaux).

L'invention concerne également une cellule d'électrolyse comprenant au moins un élément cathodique selon l'invention.

L'invention est décrite en détail ci-dessous à l'aide des figures annexées.
La figure 1 est une vue en coupe transversale d'une demi-cuve traditionnelle.
La figure 2 est une vue similaire à figure 1 dans le cas d'une cellule comprenant un élément cathodique selon l'invention.
La figure 3 est une vue de dessous d'un élément cathodique selon un mode de réalisation de l'invention.
La figure 4 est une vue de dessous d'un élément cathodique selon un autre mode de réalisation de l'invention.
La figure 5 est une vue en perspective d'une extrémité du bloc cathodique des figures 3 ou 4.
La figure 6 représente un tronçon de barre de raccordement équipée d'un insert de section circulaire.
La figure 7 représente un tronçon de barre de raccordement équipée d'une insert de section circulaire dans une rainure latérale.
La figure 8 présente des courbes de répartition du courant cathodique le long d'un bloc cathodique.

Tel qu'illustré à la figure 1, une cellule d'électrolyse **1** comporte une cuve **10** et au moins une anode **4.** La cuve **10** comporte un caisson **2** dont le fond et les parois latérales sont recouvertes d'éléments en matériau réfractaire **3** et **3'.** Des blocs cathodiques **5** reposent sur les éléments réfractaires de fond **3.** Des barres de raccordement **6,** généralement en acier, sont scellées dans la partie inférieure des blocs cathodiques **5.** Le scellement entre la ou les barres de raccordement **6** et le bloc cathodique **5** est typiquement réalisé par l'intermédiaire de fonte ou de pâte conductrice **7.**

Tel qu'illustré aux figures 3 à 5, les blocs cathodiques **5** ont une forme sensiblement parallélépipédique, de longueur Lo, dont une des faces latérales **21** possède une ou plusieurs rainures longitudinales **15** destinées à loger les barres de raccordement **6.** Les rainures **15** débouchent en tête de bloc et s'étendent généralement d'une extrémité à l'autre du bloc. La partie dite "hors bloc" **22** de la barre **6** qui émerge du bloc cathodique **5** a une la longueur E.

Les blocs cathodiques **5** et les barres de raccordement **6** forment des éléments cathodiques **20** qui sont généralement assemblés hors de la cuve et ajoutés à celle-ci lors de la formation de son revêtement intérieur. Une cuve d'électrolyse **10** comporte typiquement plus d'une dizaine d'éléments cathodiques **20** disposés côte à côte. Un élément cathodique **20** peut comporter une ou plusieurs barres de raccordement, qui traversent le bloc de part en part, ou une ou plusieurs paires de demi-barres, typiquement alignées, qui ne s'étendent que sur une partie du bloc.

Les barres de raccordement **6** ont pour fonction de collecter le courant ayant traversé chaque bloc cathodique **5** et le renvoyer dans le réseau de conducteurs se trouvant à l'extérieur de la cuve. Comme illustré à la figure 1, les barres de raccordement **6** traversent la cuve **10** et sont typiquement reliées à un conducteur de liaison **13,** généralement en aluminium, par un raccord souple en aluminium **14** raccordé au(x) tronçon(s) **19** des barres qui sort(ent) de la cuve **10.**

En fonctionnement, la cuve **10** contient une nappe d'aluminium liquide **8** et un bain d'électrolyte **9,** au-dessus des blocs cathodiques **5,** et les anodes **4** plongent dans le bain **9.** Un talus **12** de bain solidifié se forme généralement sur les revêtements de côté **3'.** Une partie **12'** de ce talus **12,** appelée "pied de talus", peut empiéter sur la surface latérale supérieure **28** du bloc cathodique **5.** Le pied de talus isole électriquement la cathode et augmente le pic de densité de courant en tête de bloc.

La figure 2 représente une cellule d'électrolyse 1 pour fabrication d'aluminium, dans laquelle les mêmes éléments sont désignés par les mêmes références que précédemment.

Tel qu'illustré à la figure 2, chaque extrémité de barre de raccordement **6** est équipée d'un insert métallique **16,** de préférence en cuivre ou en alliage de cuivre, qui s'étend sur une longueur Lc, typiquement à partir sensiblement de la ou chaque extrémité extérieure de la barre **6.** L'insert **16** se situe, au moins en partie, dans le ou chaque tronçon extérieur **19** de la barre de raccordement **6** qui est destiné à se situer à l'extérieur de la cuve **10.**

Le ou chaque insert **16** est de préférence logé dans une cavité formant un trou borgne à l'intérieur de la barre **6.** Cette variante permet d'éviter l'exposition de l'insert aux infiltrations éventuelles de bain ou de métal liquides. La cavité peut éventuellement être une rainure sur une face latérale de la barre, tel qu'illustré à la figure 7.

L'insert couvre de préférence au moins 90 % de la longu eur Le du ou de chaque tronçon extérieur **19** de la barre de raccordement **6** dans lequel il est logé afin d'optimiser la diminution de chute de tension obtenue à l'aide de l'invention.

La surface d'extrémité **24,** qui est destinée à être à l'extérieur de la cuve **10,** est généralement sensiblement verticale lorsque l'élément cathodique **20** est installé dans une cuve.

Selon une variante avantageuse de l'invention, le ou chaque insert **16** affleure sensiblement, c'est-à-dire avec une tolérance déterminée, la surface **24** de l'extrémité du tronçon extérieur **19** de la barre **6.** Ladite tolérance déterminée est de préférence inférieure ou égale à ± 1 cm.

Selon une autre variante avantageuse de l'invention, l'extrémité extérieure de chaque insert **16** est en retrait, d'une distance déterminée, par rapport à la surface **24** de l'extrémité du tronçon extérieur **19** de la barre **6.** Ladite distance déterminée est de préférence inférieure ou égale à 4 cm. La cavité formée par le retrait de l'insert peut avantageusement contenir un matériau réfractaire afin d'éviter la perte de chaleur par rayonnement et/ou convection.

La longueur Lc de l'insert **16** est typiquement comprise entre 10 et 300 %, de préférence entre 20 et 300 %, et de préférence encore entre 110 et 270 %, de la longueur E de la partie dite "hors bloc" **22** de la barre **6** qui émerge du bloc cathodique **5** et dans laquelle l'insert est logé.

Plus l'insert est long, plus la chute de tension cathodique diminue. Toutefois, la demanderesse a constaté que, au-dessus d'une longueur d'insert de 270 % de la partie hors bloc **22** de barre, l'augmentation n'intervient que faiblement sur la valeur de la chute de tension cathodique.

Tel qu'illustré à la figure 2, au moins une zone **17** située entre la barre **6** et le bloc cathodique **5** ne contient pas de matériau de scellement. Cette zone, dite de "non-scellement", est avantageusement remplie, en tout ou partie, d'un matériau électriquement isolant, tel qu'un matériau réfractaire, typiquement sous forme de fibres ou de tissus ; ce matériau est interposé entre la barre **6** et le bloc cathodique **5,** dans la zone de non-scellement **17,** tel qu'illustré à la figure 5. La ou chaque zone de non-scellement **17** est située à proximité de l'extrémité **25** du bloc cathodique **5,** appelée "tête de bloc", de laquelle émerge la barre et couvre une surface déterminée S. De préférence, la ou chaque zone de non-scellement **17** affleure la surface **27** de la tête de bloc **25** de laquelle émerge la barre **6.**

Les figures 3 et 4 illustrent deux modes de réalisation particuliers de l'élément cathodique **20** selon l'invention. Dans l'exemple de la figure 3, l'élément cathodique comporte deux barres de raccordement parallèles qui traversent le bloc cathodique de part en part. Chaque barre comporte alors deux parties hors bloc **22** et deux tronçons extérieurs **19.** Dans l'exemple de la figure 4, l'élément cathodique comporte quatre barres de raccordement (également appelées "demi-barres") qui débouchent chacune à une extrémité du bloc. Chaque barre comporte alors une seule partie hors bloc **22** et un seul tronçon extérieur **19.** Dans les deux exemples, un matériau de scellement conducteur **7** est interposé entre le bloc **5** et chaque barre **6,** sauf dans les zones situées aux extrémités du bloc **5** où il existe des zones de non-scellement **17,** qui peuvent être remplies de matériaux réfractaires.

L'aire totale A de la ou des surface(s) déterminée(s) S de la ou des zone(s) de non-scellement **17** de chaque barre de raccordement **6** est typiquement comprise entre 0,5 et 25 %, de préférence entre 2 et 20 %, de préférence encore entre 3 et 15 %, de l'aire Ao la surface So de la barre **6** qui est susceptible d'être scellée, dite "surface scellable". La surface scellable So correspond aux surfaces de la partie **23** de la barre **6** qui sont en regard des surfaces internes de la rainure **15** dans le bloc **5.**

Lorsque la ou chaque barre de raccordement **6** traverse le bloc cathodique **5** de part en part, comme illustré à la figure 3, l'aire Ao de la surface scellable So est typiquement égale à Lo × (2 H + W), où H est la hauteur de la barre et W sa largeur. Dans ce cas, comme chaque barre de raccordement **6** possède une zone de non-scellement **17** à chaque extrémité **25,** l'aire totale A est égale à la somme des aires de chaque surface déterminée S.

Lorsque les barres de raccordement **6** s'interrompent vers le centre du bloc pour former deux demi-barres alignées, comme illustré à la figure 4, l'aire Ao de la surface scellable So de chaque demi-barre est typiquement égale à Li x (2 H + W), où H est la hauteur de la barre et W sa largeur. Dans ce cas, comme chaque demi-barre de raccordement **6** possède une zone de non-scellement **17** à une seule extrémité **25,** l'aire totale A est égale à l'aire de la surface déterminée S de cette zone de non-scellement. La demanderesse a toutefois constaté que lorsque la discontinuité de la barre près du centre du bloc est relativement courte, ce qui est généralement le cas, elle modifiait peu la répartition du courant et la chute de tension, de sorte que l'aire A pouvait être déterminée comme si les barres étaient continues d'une extrémité à l'autre.

La surface déterminée S est typiquement de forme simple afin de faciliter la formation de la zone de non-scellement **17.** Dans le cas, illustré aux figures 2 à 4, où la zone de non-scellement **17** est formée par l'absence de scellement sur une longueur Ls, à partir de la surface **27** de la tête de bloc **25,** l'aire de la surface déterminée S est typiquement égale à Ls × (2 H + W). Dans ce cas, la longueur Ls de chaque zone de non-scellement **17** est de préférence comprise entre 0,5 et 25 %, de préférence entre 2 et 20 %, de préférence encore entre 3 et 15 %, de la demi-longueur Lo/2 du bloc.

La section de l'insert **16** influence également la réduction de la chute de tension cathodique. Avantageusement, la section transversale de chaque insert est comprise entre 1 et 50 %, et de préférence entre 5 et 30 %, de la section transversale de la barre **6.** En effet, au-delà de 30 % de section totale en insert, la quantité supplémentaire de conducteur apporte un surcoût important pour une faible augmentation des performances.

L'insert **16** prend typiquement la forme d'une barre. La forme de la section transversale de l'insert **16** est libre, cette forme pouvant être rectangulaire (tel qu'illustré à la figure 5), circulaire (tel qu'illustré à la figure 6 ou 7), ovoïde ou polygonale... Elle est toutefois avantageusement circulaire afin de faciliter la fabrication de la barre de raccordement, notamment la réalisation de la cavité destinée à loger l'insert.

La demanderesse a effectué des calculs numériques destinés à évaluer la répartition du courant cathodique à la surface **28** du bloc cathodique obtenue avec des configurations selon l'art antérieur et selon l'invention.

La figure 8 présente les résultats d'un calcul correspondant à des dimensions de barre de raccordement et une intensité de courant typiques des cellules d'électrolyse existantes. Les courbes correspondent à la densité de courant J à la surface supérieure **28** du bloc, exprimée en kA/m², en fonction de la distance D de l'extrémité du bloc.

La cellule comporte 20 éléments cathodiques disposés côte à côte et comportant chacun deux barres de raccordement, tel qu'illustré à la figure 3. L'intensité totale est de 314 kA. Les barres de raccordement ont une longueur L égale à 4,3 m, une hauteur H égale à 160 mm et une largeur W égale à 110 mm. La longueur E des barres de raccordement sortant des blocs cathodiques est de 0,50 m.

La courbe A, relative à l'art antérieur, correspond à une barre de raccordement entièrement en acier. La chute de tension cathodique est de 283 mV (entre le centre de la nappe de métal liquide et le cadre anodique de la cuve aval).

La courbe B, relative à l'art antérieur, correspond à une barre en acier ayant les mêmes dimensions que dans le cas A, mais comportant un insert cylindrique en cuivre d'une longueur égale à 1,53 m dont le diamètre est égal à 4,13 cm. L'insert est placé le long de l'axe de symétrie longitudinal de la barre et s'étend approximativement du centre de la barre (c'est-à-dire approximativement du plan central P de la cuve) jusqu'à environ la moitié de l'épaisseur du revêtement de côté **3'** de la cellule. La chute de tension cathodique est de 229 mV. Par rapport au cas A, la réduction de la chute cathodique est d'environ 19 % et la réduction du pic de densité de courant est d'environ 18 %.

La courbe C, relative à l'invention, correspond à une barre en acier ayant les mêmes dimensions que dans le cas A, mais comportant un insert cylindrique en cuivre d'une longueur Lc égale à 1,30 m dont le diamètre est égal à 4,5 cm (correspondant à un volume de cuivre identique à celui du cas B). L'insert est placé le long de l'axe de symétrie longitudinal de la barre et s'étend, comme dans la figure 2, de l'extrémité extérieure de la barre jusqu'à l'intérieur de la cellule. La zone de non-scellement a une longueur de 0,18 m et concerne les trois faces normalement scellées de la barre. La chute de tension cathodique est de 190 mV. Par rapport au cas A, la réduction de la chute cathodique est d'environ 32 % et la réduction du pic de densité de courant est d'environ 37 %. La répartition du courant cathodique est nettement plus homogène que dans les cas A et B.

## Revendications

1. Elément cathodique (20), pour l'équipement d'une cuve (10) de cellule d'électrolyse (1) destinée à la production d'aluminium, comportant :
- un bloc cathodique (5) en matériau carboné ayant au moins une rainure longitudinale (15) sur une de ses faces latérales (21) ;
- au moins une barre de raccordement (6) en acier, dont au moins une partie dite "tronçon extérieur" (19) est destinée à se situer à l'extérieur de la cuve (10), qui est logée dans ladite rainure (15) de façon à ce qu'une partie (22) de la barre dite "partie hors bloc" émerge d'au moins une extrémité (25) du bloc dite "tête de bloc", et qui est scellée dans la rainure (15) par interposition d'un matériau de scellement conducteur (7), tel que de la fonte ou de la pâte conductrice, entre la barre et le bloc,
et **caractérisée en ce que**, pour chaque tronçon extérieur (19) :
- la barre de raccordement (6) comprend au moins un insert métallique (16), de longueur Lc, dont la conductivité électrique est supérieure à celle dudit acier, qui est disposé longitudinalement à l'intérieur de la barre et qui se situe, au moins en partie, dans ledit tronçon (19) ;
- la barre de raccordement (6) n'est pas scellée au bloc cathodique (5) dans au moins une zone dite de "non-scellement" (17) de surface déterminée S située à l'extrémité de la rainure (15) en tête de bloc, l'aire totale A de la ou des surface(s) déterminée(s) S de la ou des zone(s) de non-scellement (17) de chaque barre de raccordement (6) est comprise entre 0,5 et 25 % de l'aire Ao de la surface So de la barre (6) qui est susceptible d'être scellée.

2. Elément cathodique (20) selon la revendication 1, **caractérisé en ce que** chaque insert (16) est en cuivre ou en alliage à base de cuivre.

3. Elément cathodique (20) selon l'une quelconque des revendications 1 et 2, **caractérisé en ce que** la longueur Lc de chaque insert (16) est comprise entre 10 et 300 % de la longueur E de la partie hors bloc (22) de la barre (6) dans laquelle l'insert est logé.

4. Elément cathodique (20) selon l'une quelconque des revendications 1 et 2, **caractérisé en ce que** la longueur Lc de chaque insert (16) est comprise entre 20 et 300 % de la longueur E de la partie hors bloc (22) de la barre (6) dans laquelle l'insert est logé.

5. Elément cathodique (20) selon l'une quelconque des revendications 1 et 2, **caractérisé en ce que** la longueur Lc de chaque insert (16) est comprise entre 110 et 270 % de la longueur E de la partie hors bloc (22) de la barre (6) dans laquelle l'insert est logé.

6. Elément cathodique (20) selon l'une quelconque des revendications 1 à 5, **caractérisé en ce que** la section transversale de chaque insert (16) est comprise entre 1 et 50 % de la section transversale de la barre (6).

7. Elément cathodique (20) selon l'une quelconque des revendications 1 à 5, **caractérisé en ce que** la section transversale de chaque insert (16) est comprise entre 5 et 30 % de la section transversale de la barre (6).

8. Elément cathodique (20) selon l'une quelconque des revendications des revendications 1 à 7, **caractérisé en ce que** l'aire totale A de la ou des surface(s) déterminée(s) S de la ou des zone(s) de non-scellement (17) de chaque barre de raccordement (6) est comprise entre 2 et 20 % de l'aire Ao de la surface So de la barre (6) qui est susceptible d'être scellée.

9. Elément cathodique (20) selon l'une quelconque des revendications des revendications 1 à 8, **caractérisé en ce que** l'aire totale A de la ou des surface(s) déterminée(s) S de la ou des zone(s) de non-scellement (17) de chaque barre de raccordement (6) est comprise entre 3 et 15 % de l'aire Ao de la surface So de la barre (6) qui est susceptible d'être scellée.

10. Elément cathodique (20) selon l'une quelconque des revendications 1 à 9, **caractérisé en ce qu'**un matériau électriquement isolant est interposé entre la barre de raccordement (6) et le bloc cathodique (5) dans la ou chaque zone de non-scellement (17).

11. Elément cathodique (20) selon l'une quelconque des revendications 1 à 10, **caractérisé en ce que** chaque insert (16) affleure, avec une tolérance déterminée, la surface (24) de l'extrémité du tronçon extérieur (19) de la barre (6).

12. Elément cathodique (20) selon la revendication 11, **caractérisé en ce que** ladite tolérance déterminée est inférieure ou égale à ± 1 cm.

13. Elément cathodique (20) selon l'une quelconque des revendications 1 à 10, **caractérisé en ce que** l'extrémité extérieure de chaque insert (16) est en retrait, d'une distance déterminée, par rapport à la surface (24) de l'extrémité du tronçon extérieur (19) de la barre (6).

14. Elément cathodique (20) selon la revendication 13, **caractérisé en ce que** ladite distance déterminée est inférieure ou égale à 4 cm.

15. Elément cathodique (20) selon la revendication 14, **caractérisé en ce que** la cavité formée par le retrait de l'insert contient un matériau réfractaire.

16. Elément cathodique (20) selon l'une quelconque des revendications 1 à 15, **caractérisé en ce que** la section transversale de chaque insert (16) est circulaire.

17. Elément cathodique (20) selon l'une quelconque des revendications 1 à 16, **caractérisé en ce que** chaque insert (16) est logé dans une cavité formant un trou borgne à l'intérieur de la barre (6).

18. Elément cathodique (20) selon l'une quelconque des revendications 1 à 17, **caractérisé en ce que** ledit matériau carboné contient du graphite.

19. Cellule d'électrolyse (1) destinée à la production d'aluminium, **caractérisée en ce qu'**elle comprend au moins un élément cathodique (20) selon l'une quelconque des revendications 1 à 18.

## Patentansprüche

1. Kathodenelement (20) zum Einbau in einen Schacht (10) mit Elektrolysezelle (1) zur Herstellung von Aluminium, bestehend aus:
- einem Kathodenblock (5) aus kohlenstoffhaltigem Material mit mindestens einer Längsnut (15) auf einer der Seitenflächen (21);
- mindestens einem Stromzuführungsbarren (6) aus Stahl, von dem mindestens ein Teil, genannt der "Außenabschnitt" (19), dazu bestimmt ist, außerhalb des Schachts (10) angeordnet zu sein, und der so in die Nut (15) eingebracht ist, dass ein "außerhalb des Blocks liegender" Barrenteil (22) aus mindestens einem Ende (25) des "Blockkopfes" hervorsteht, und der in der Nut (15) durch Einbringen eines leitfähigen Dichtungsmaterials (7), wie Gusseisen oder leitfähige Dichtmasse, zwischen Barren und Block vergossen ist,
und **dadurch gekennzeichnet, dass** für jeden Außenabschnitt (19):
- der Stromzuführungsbarren (6) mindestens einen Metalleinsatz (16) der Länge Lc hat, dessen elektrische Leitfähigkeit größer als die des Stahls ist, der in Längsrichtung innerhalb des Barrens angeordnet ist und der sich zumindest teilweise im Abschnitt (19) befindet;
- der Stromzuführungsbarren (6) nicht im Kathodenblock (5) in mindestens einer "nicht vergossenen" Zone (17) der Fläche S, die sich am Ende der Nut (15) am Blockkopf befindet, vergossen ist, der Gesamtbereich A der Fläche(n) S der nicht vergossene(n) Zone(n) (17) der einzelnen Stromzuführungsbarren (6) zwischen 0,5 und 25% des Bereichs Ao der Fläche So des zu vergießenden Barrens (6) beträgt.

2. Kathodenelement (20) nach Anspruch 1, **dadurch gekennzeichnet, dass** jeder Einsatz (16) aus Kupfer oder einer Legierung auf Kupferbasis besteht.

3. Kathodenelement (20) nach einem der Ansprüche 1 und 2, **dadurch gekennzeichnet, dass** die Länge Lc der einzelnen Einsätze (16) zwischen 10 und 300 % der Länge E des außen liegenden Teils (22) des Barrens (6), in dem der Einsatz eingebracht ist, beträgt.

4. Kathodenelement (20) nach einem der Ansprüche 1 und 2, **dadurch gekennzeichnet, dass** die Länge Lc der einzelnen Einsätze (16) zwischen 20 und 300 % der Länge E des außen liegenden Teils (22) des Barrens (6), in dem der Einsatz eingebracht ist, beträgt.

5. Kathodenelement (20) nach einem der Ansprüche 1 und 2, **dadurch gekennzeichnet, dass** die Länge Lc der einzelnen Einsätze (16) zwischen 110 und 270 % der Länge E des außen liegenden Teils (22) des Barrens (6), in dem der Einsatz eingebracht ist, beträgt.

6. Kathodenelement (20) nach einem der Ansprüche 1 bis 5, **dadurch gekennzeichnet, dass** der Querschnitt der einzelnen Einsätze (16) zwischen 1 und 50 % des Querschnitts des Barrens (6) beträgt.

7. Kathodenelement (20) nach einem der Ansprüche 1 bis 5, **dadurch gekennzeichnet, dass** der Querschnitt der einzelnen Einsätze (16) zwischen 5 und 30 % des Querschnitts des Barrens (6) beträgt.

8. Kathodenelement (20) nach einem der Ansprüche 1 bis 7, **dadurch gekennzeichnet, dass** der Gesamtbereich A der Fläche(n) S der nicht zu vergießenden Zone(n) (17) jedes Stromzuführungsbarrens (6) zwischen 2 und 20 % des Bereichs Ao der Fläche So des Barrens (6), der vergossen werden soll, beträgt.

9. Kathodenelement (20) nach einem der Ansprüche 1 bis 8, **dadurch gekennzeichnet, dass** der Gesamtbereich A der Fläche(n) S der nicht vergossenen Zone(n) (17) jedes Stromzuführungsbarrens (6) zwischen 3 und 15 % des Bereichs Ao der Fläche So des Barrens (6), der vergossen werden soll, beträgt.

10. Kathodenelement (20) nach einem der Ansprüche 1 bis 9, **dadurch gekennzeichnet, dass** ein elektrisch isolierendes Material zwischen dem Stromzuführungsbarren (6) und dem Kathodenblock (5) in der oder jeder nicht zu vergießenden Zone (17) angeordnet ist.

11. Kathodenelement (20) nach einem der Ansprüche 1 bis 10, **dadurch gekennzeichnet, dass** jeder Einsatz (16) mit einer bestimmten Toleranz mit der Fläche (24) des Endes des außen liegenden Teils (19) des Barrens (6) bündig ist.

12. Kathodenelement (20) nach Anspruch 11, **dadurch gekennzeichnet, dass** die Toleranz kleiner oder gleich ± 1 cm ist.

13. Kathodenelement (20) nach einem der Ansprüche 1 bis 10, **dadurch gekennzeichnet, dass** das äußere Ende der einzelnen Einsätze (16) um eine bestimmte Distanz von der Fläche (24) des Endes des außen liegenden Teils (19) des Barrens (6) zurückspringt.

14. Kathodenelement (20) nach Anspruch 13, **dadurch gekennzeichnet, dass** die Distanz kleiner oder gleich 4 cm ist.

15. Kathodenelement (20) nach Anspruch 14, **dadurch gekennzeichnet, dass** der durch den Rücksprung des Einsatzes gebildete Hohlraum feuerfestes Material enthält.

16. Kathodenelement (20) nach einem der Ansprüche 1 bis 15, **dadurch gekennzeichnet, dass** der Querschnitt der einzelnen Einsätze (16) kreisförmig ist.

17. Kathodenelement (20) nach einem der Ansprüche 1 bis 16, **dadurch gekennzeichnet, dass** jeder Einsatz (16) in einem Hohlraum untergebracht ist, der ein Sackloch im Barrens (6) bildet.

18. Kathodenelement (20) nach einem der Ansprüche 1 bis 17, **dadurch gekennzeichnet, dass** das kohlenstoffhaltige Material Graphit enthält.

19. Elektrolysezelle (1) zur Herstellung von Aluminium, **dadurch gekennzeichnet, dass** sie mindestens ein Kathodenelement (20) nach einem der Ansprüche 1 bis 18 enthält.

## Claims

1. Cathode element (20), for use in a pot (10) of an electrolytic cell (1) intended for production of aluminium, comprising:
- a cathode block (5) made of a carbonaceous material with at least one longitudinal groove (15) along one of its side faces (21);
- at least one steel connection bar (6), of which at least one part called the "external segment" (19) will be located outside the pot (10), which is housed in the said groove (15) such that a part (22) of the bar called the "part outside the block" emerges at least at one end (25) of the block called "block head", and which is sealed in the groove (15) by insertion of a conducting sealing material (7) such as cast iron or conducting paste between the bar and the block,
and **characterised in that** for each external segment (19):
- the connection bar (6) includes at least a metal insert (16) with length Lc, whose electrical conductivity is higher than the electrical conductivity of the said steel, which is arranged longitudinally inside the bar and which is at least partly located in the said segment (19);
- the connection bar (6) is not sealed to the cathode block (5) in at least a zone called the "unsealed" zone (17) with a determined surface area S located at the end of the groove (15) at the head of the block, the total area A of the determined surface(s) S of the unsealed zone(s) (17) of each connection bar (6) is between 0.5 and 25% of the area Ao of the surface So of the bar (6) that may be sealed.

2. Cathode element (20) according to claim 1, **characterised in that** each insert (16) is made of copper or a copper based alloy.

3. Cathode element (20) according to either of claim 1 or 2, **characterised in that** the length Lc of each insert (16) is between 10 and 300% of the length E of the "part outside the block" (22) of the bar (6) in which the insert is housed.

4. Cathode element (20) according to either of claim 1 or 2, **characterised in that** the length Lc of each insert (16) is between 20 and 300% of the length E of the "part outside the block" (22) of the bar (6) in which the insert is housed.

5. Cathode element (20) according to either of claim 1 or 2, **characterised in that** the length Lc of each insert (16) is between 110 and 270% of the length E of the "part outside the block" (22) of the bar (6) in which the insert is housed.

6. Cathode element (20) according to any one of claims 1 to 5, **characterised in that** the cross section of each insert (16) is between 1 and 50% of the cross section of the bar (6).

7. Cathode element (20) according to any one of claims 1 to 5, **characterised in that** the cross section of each insert (16) is between 5 and 30% of the cross section of the bar (6).

8. Cathode element (20) according to any one of claims 1 to 7, **characterised in that** the total area A of the determined surface(s) S of the unsealed zone(s) (17) of each connection bar (6) is between 2 and 20% of the area Ao of the surface So of the bar (6) that may be sealed.

9. Cathode element (20) according to any one of claims 1 to 8, **characterised in that** the total area A of the determined surface(s) S of the unsealed zone(s) (17) of each connection bar (6) is between 3 and 15% of the area Ao of the surface So of the bar (6) that may be sealed.

10. Cathode element (20) according to any one of claims 1 to 9, **characterised in that** an electrically insulating material is inserted between the connection bar (6) and the cathode block (5) in the unsealed zone or each unsealed zone (17).

11. Cathode element (20) according to any one of claims 1 to 10, **characterised in that** each insert (16) is flush, with a defined tolerance, with the surface (24) of the end of the external segment (19) of the bar (6).

12. Cathode element (20) according to claim 11, **characterised in that** the said determined tolerance is less than or equal to ± 1 cm.

13. Cathode element (20) according to any one of claims 1 to 10, **characterised in that** the external end of each insert (16) is set back by a determined distance from the surface (24) of the end of the external segment (19) of the bar (6).

14. Cathode element (20) according to claim 13, **characterised in that** the said determined distance is less than or equal to 4 cm.

15. Cathode element (20) according to claim 14, **characterised in that** the cavity formed by setting back the insert contains a refractory material.

16. Cathode element (20) according to any one of claims 1 to 15, **characterised in that** the cross section of each insert (16) is circular.

17. Cathode element (20) according to any one of claims 1 to 16, **characterised in that** each insert (16) is housed in a cavity forming a blind hole inside the bar (6).

18. Cathode element (20) according to any one of claims 1 to 17, **characterised in that** the said carbonaceous material contains graphite.

19. Electrolytic cell (1) intended for the production of aluminium, **characterised in that** it comprises at least a cathode element (20) according to any one of claims 1 to 18.
